# EUROPÄISCHE PATENTSCHRIFT

(11) **EP 3 819 416 B1**
(45) Veröffentlichungstag und Bekanntmachung des Hinweises auf die Patenterteilung: **24.08.2022**
(21) Anmeldenummer: 20204069.7
(22) Anmeldetag: 27.10.2020
(51) Int. Cl.: D06F 33/32, D06F 103/04, D06F 103/46, D06F 105/00

(54) **VERFAHREN ZUM BETREIBEN EINES WASCHAUTOMATEN UND WASCHAUTOMAT**
WASHING MACHINE AND METHOD FOR OPERATING A WASHING MACHINE
PROCÉDÉ DE FONCTIONNEMENT D'UN LAVE-LINGE AUTOMATIQUE ET LAVE-LINGE AUTOMATIQUE

(30) Priorität: 06.11.2019 DE 102019129877
(43) Veröffentlichungstag der Anmeldung: 12.05.2021
(73) Patentinhaber: Miele & Cie. KG, 33332 Gütersloh (DE)
(72) Erfinder: Kortenjann, Magnus, 48291 Telgte (DE)

(56) Entgegenhaltungen:
- EP-A2- 1 691 477
- JP-A- 2002 292 179
- JP-A- 2010 194 216
- US-A1- 2010 263 136
- US-A1- 2013 160 216

## Beschreibung

### Verfahren zum Betreiben eines Waschautomaten und Waschautomat

Die Erfindung betrifft ein Verfahren zum Betreiben eines Waschautomaten und einen Waschautomaten.

Die Ermittlung einer Beladungsmenge bzw. des Gesamtgewichts von Wäsche in einer Trommel des Waschautomaten ist vor einem Programmstart eines Waschprogramms üblicherweise nur mit einem in den Waschautomaten integrierten Beladungssensor möglich. Der Beladungssensor ist jedoch ein zusätzliches Bauteil. Üblicherweise misst der Beladungssensor eine Absenkung des Waschaggregats, so dass der Waschautomat zusätzlich spezielle Dämpfer benötigt. Der zusätzliche Beladungssensor weist daher Kostennachteile auf. Außerdem ist die Messgenauigkeit auch bei Verwendung optimierter Dämpfer nicht ausreichend genau, um einen Waschprozess zu steuern. Deshalb kommt auch bei derartigen Waschautomaten zusätzlich ein Massenträgheitsverfahren zum Einsatz, um die Beladungsmenge genauer zu ermitteln.

Das Dokument US 2010 263136 A1 beschreibt ein Verfahren zum Betreiben eines Wäschebehandlungsgeräts, wobei ein Parameter bestimmt wird, der für eine Drehgeschwindigkeit der Wäsche in der Trommel repräsentativ ist, und eine Wäscheladungsgröße basierend auf dem Parameter bestimmt wird.

Bei einem Waschautomaten mit einem Massenträgheitsverfahren zur Ermittlung der Beladungsmenge wird die Beladungsmenge nach dem Programmstart bei sich drehender Trommel bestimmt bzw. ermittelt. Das Massenträgheitsverfahren weist drei Messschritte auf. Zunächst wird auf einem ersten Drehzahlplateau eine Leistungsmessung durchgeführt. Daraufhin wird die Trommel mit einer gleichbleibenden Beschleunigung auf eine zweite Plateaudrehzahl beschleunigt. Während dieser Beschleunigungsphase wird ebenfalls eine Leistungsmessung durchgeführt. Zuletzt wird auch auf dem zweiten Drehzahlplateau eine Leistungsmessung durchgeführt. Aus diesen drei Werten kann das Massenträgheitsmoment ermittelt werden.

Das Massenträgheitsmoment der mit Wäschebeladung beladenen Trommel korreliert mit der Beladungsmenge. Dieses Massenträgheitsverfahren bedarf eines Schleuderhochlaufs auf überkritische Schleuderdrehzahlen. Dieser Schleuderhochlauf kostet Zeit und sorgt für erhöhte Schallemissionen. Die Wäsche wird vor dem Schleuderhochlauf nur leicht angefeuchtet. Deshalb wird die Wäsche, insbesondere bei höheren Beladungsmengen, durch Reibung am Türschauglas belastet. Eine unterkritische Beladungsermittlung ist mit dem bekannten Massenträgheitsverfahren nicht möglich. Wählt ein Nutzer des Waschautomaten zur Durchführung eines Waschprogramms eine geringere als für das Massenträgheitsverfahren notwendige Schleuderdrehzahl aus, kann die Beladungsmenge nicht ermittelt werden. Daher steht die Information über die Beladungsmenge während des Waschprozesses auch nicht für weitere Prozesse wie eine unterkritische Unwuchtermittlung zur Verfügung.

Zudem wird für eine energieeffiziente Steuerung eines Waschprozesses, der Wasch-, Spül- und/oder Schleuderphasen aufweist, eine möglichst genaue Information über die Beladungsmenge benötigt.

Der Erfindung stellt sich somit das Problem, ein Verfahren zum Betreiben eines Waschautomaten und einen Waschautomaten bereitzustellen, die eine kostengünstige und genauere Ermittlung der Beladungsmenge der Trommel bereitstellen. Zudem sollte die Ermittlung der Beladungsmenge möglichst schallarm und/oder unterkritisch durchführbar sein.

Erfindungsgemäß wird dieses Problem durch ein Verfahren mit den Merkmalen des Patentanspruchs 1 und einen Waschautomaten mit den Merkmalen des Patentanspruchs 10 gelöst. Vorteilhafte Ausgestaltungen und Weiterbildungen der Erfindung ergeben sich aus den nachfolgenden Unteransprüchen.

Die mit der Erfindung erreichbaren Vorteile bestehen neben einer genaueren Bestimmung bzw. Ermittlung der Beladungsmenge darin, dass sie kostengünstig ist. Das neue Verfahren ermöglicht eine Bestimmung des Massenträgheitsmoments bei unterkritischen Drehzahlen der Trommel. Der Schleuderhochlauf zu Beginn eines Waschprogramms, wie er für das bekannte Massenträgheitsverfahren notwendig ist, kann entfallen. Dadurch ergeben sich eine Zeitersparnis, akustische Vorteile und eine geringere Wäschebelastung. Durch die nun unterkritisch verfügbare Beladungsmenge kann die Genauigkeit der unterkritischen Unwuchtermittlung verbessert werden.

Diese Unwuchtermittlung basiert auf der Ermittlung von trommeldrehfrequenten Drehzahlschwankungen oder Drehmomentschwankungen. Die Schwankungen werden durch die Wirkung der Schwerkraft auf die Unwucht verursacht. Die Größe dieser Schwankungen ist aber zusätzlich abhängig von dem Massenträgheitsmoment und damit von der Beladungsmenge. Mit einer Information über die Beladungsmenge lässt sich das Unwuchterkennungsverfahren verbessern. Damit lassen sich die Auslenkungen im kritischen Drehzahlbereich genauer vorhersagen. Das Verfahren kann auch in der Schleuderphase bei einer Schleuderenddrehzahl eingesetzt werden, um eine Abschätzung der Entwicklung einer Restfeuchte der Wäsche vorzunehmen, die auf Basis der Beladungsmenge abgeschätzt wird.

Die Erfindung betrifft ein Verfahren zum Betreiben eines Waschautomaten mit einem Laugenbehälter zur Aufnahme von Waschflüssigkeit, einer in dem Laugenbehälter drehbar gelagerten Trommel zur Aufnahme von Wäsche, einem Motor zum Antreiben der Trommel und einer Regeleinrichtung mit einer Regelung des Motors aufweisend ein Bestimmen einer Beladungsmenge der Trommel mit den Schritten
- periodisches Variieren einer Trommeldrehzahl mit einer vorbestimmten Variationsfrequenz;
- Ermitteln von Drehmomenten des Motors, der die Trommel während des periodischen Variierens der Trommeldrehzahl antreibt, über einen vorbestimmten Zeitraum;
- Ermitteln einer Signalamplitude der über den vorbestimmten Zeitraum ermittelten Drehmomente an mindestens einer vorbestimmten Frequenzkomponente; und
- Bestimmen der Beladungsmenge der Trommel mittels der ermittelten Signalamplitude.

Die Beladungsmengenermittlung beruht auf dem physikalischen Prinzip der Bestimmung des Massenträgheitsmoments um die Trommelrotationsachse, das mit der Beladungsmenge korreliert. Um den Verlauf der Trommeldrehzahl für die verschiedenen Beladungsmengen gleich zu halten, muss eine Regelung des Motors verschiedene Drehmomente aufwenden. Steigt die Beladungsmenge, steigt auch das Massenträgheitsmoment um die Trommelrotationsachse. Damit muss ein höheres Drehmoment aufgewendet werden, um den gewünschten Drehzahlverlauf zu erreichen. Der Drehmomentbedarf ist proportional zum Massenträgheitsmoment und korreliert mit der Beladungsmenge.

Die Bestimmung der Beladungsmenge weist eine periodische Variation der Trommeldrehzahl auf. Dazu wird die Trommelsolldrehzahl mit einer vorbestimmten Frequenz periodisch variiert. Der Waschautomat weist eine Regeleinrichtung mit einer Regelung bzw. Drehzahlregelung des Motors auf, die ausgebildet ist, die Trommel periodisch zu beschleunigen und abzubremsen. Um den zur Variation der Trommeldrehzahl benötigten Anteil des Drehmoments bzw. seines drehmomentproportionalen Signals zu ermitteln, wird die Signalamplitude der ermittelten Drehmomente an der mindestens einen vorbestimmten Frequenzkomponente ermittelt und daraus die Beladungsmenge bestimmt.

In einer bevorzugten Ausführungsform wird die Signalamplitude an der vorbestimmten Variationsfrequenz ermittelt. Der Vorteil der ausschließlichen Ermittlung der Signalamplitude an der vorbestimmten Variationsfrequenz liegt darin, dass eine Vielzahl von Störeinflüssen automatisch eliminiert werden kann.

Die Trommeldrehzahl kann mit jedweder periodischen Schwingungsform variiert werden. Bevorzugt wird die Trommeldrehzahl sinusförmig variiert.

In einer bevorzugten Ausführungsform wird die Trommeldrehzahl in einem unterkritischen Drehzahlbereich periodisch variiert. D.h., die periodisch variierte Drehzahl liegt bevorzugt in einem Bereich von 70 bis 149 min⁻¹.

In einer bevorzugten Ausführungsform weist das Ermitteln der Signalamplitude Durchführen einer Spektralanalyse auf. Die Spektralanalyse basiert bevorzugt auf einer Fourier-Transformation. Bevorzugt wird die Signalamplitude mittels einer FFT (Fast-Fourier-Transformation) ermittelt. Die FFT bietet eine effiziente Berechnungsmethode. In einer bevorzugten Ausführungsform wird die Signalamplitude mittels des Goerzel-Algorithmus ermittelt. Dieser Algorithmus stellt eine besondere Form der diskreten Fourier-Transformation (DFT) dar. Im Gegensatz zu den verschiedenen schnellen Berechnungsmethoden bei der diskreten Fourier-Transformation wie FFT, welche immer alle diskreten Frequenzkomponenten in einem Block berechnen, ist es mit dem Goertzel-Algorithmus möglich, nur einzelne diskrete Frequenzkomponenten zu berechnen. Dadurch können Berechnungen vereinfacht und beschleunigt werden.

Bevorzugt weist das Ermitteln der Signalamplitude eine Bandpassfilterung in dem vorbestimmten Zeitraum auf. Dies ist ein einfach ausführbares Ermittlungsverfahren.

In einer bevorzugten Ausführungsform weist der vorbestimmte Zeitraum eine vollständige Umdrehung der Trommel oder mehrere vollständige Umdrehungen der Trommel auf. Beispielsweise liegt der vorbestimmte Zeitraum im Bereich von 2 bis 10 oder 2 bis 5 Sekunden.

In einer bevorzugten Ausführungsform ist die Variationsfrequenz kleiner oder größer als die Trommeldrehfrequenz. D.h., die Variationsfrequenz ist ungleich der Trommeldrehfrequenz. Beispielsweise ist sie kleiner.

Die Erfindung betrifft ferner einen Waschautomat mit einem Laugenbehälter zur Aufnahme von Waschflüssigkeit, einer in dem Laugenbehälter drehbar gelagerten Trommel zur Aufnahme von Wäsche, einem Motor zum Antreiben der Trommel und einer Regeleinrichtung mit einer Regelung des Motors, wobei der Waschautomat ausgebildet und eingerichtet ist, ein Verfahren nach einer oder mehreren der vorstehend beschriebenen Ausführungsformen durchzuführen.

Zu dem Verfahren beschriebene Ausführungsformen und Vorteile gelten für den Waschautomaten entsprechend und umgekehrt.

Bei dem Waschautomaten kann es sich um einen Frontlader oder einen Toplader handeln. Der Begriff "Waschautomat" umfasst auch ein Kombigerät wie einen Waschtrockner. Die Trommel ist bevorzugt horizontal drehbar in dem Laugenbehälter gelagert.

Bei dem Waschautomaten kann es sich um einen Waschautomaten handeln, der einem Kalibrierverfahren unterzogen worden ist, bei dem das erfindungsgenmäße Verfahren bei leerer Trommel durchgeführt wird. Dadurch können systemische Fehler, die durch Bauteiltoleranzen entstehen können, verringert werden.

Die Regeleinrichtung kann ein oder mehrteilig ausgebildet sein. Neben einer Drehzahlregelung des Motors weist sie weitere Regelungen oder Steuerungen auf, die zum Durchführen des Waschprozesses benötigt werden.

Ein Ausführungsbeispiel der Erfindung ist in den Zeichnungen rein schematisch dargestellt und wird nachfolgend näher beschrieben. Es zeigt schematisch und nicht maßstabsgerecht
- Fig. 1: einen Verlauf der Trommeldrehzahl in zeitlicher Abfolge für verschiedene Beladungsmengen in einem erfindungsgemäßen Verfahren;
- Fig. 2: einen Verlauf des Drehmoments des Motors in zeitlicher Abfolge für verschiedene Beladungsmengen in dem erfindungsgemäßen Verfahren; und
- Fig. 3: das Drehmoment des Motors in Abhängigkeit von der Frequenz für verschiedene Beladungsmengen in dem erfindungsgemäßen Verfahren.

Fig. 1 zeigt einen Verlauf der Trommeldrehzahl in zeitlicher Abfolge für verschiedene Beladungsmengen in einem erfindungsgemäßen Verfahren.

In dem erfindungsgemäßen Verfahren zum Betreiben eines Waschautomaten mit einem Laugenbehälter zur Aufnahme von Waschflüssigkeit, einer in dem Laugenbehälter drehbar gelagerten Trommel zur Aufnahme von Wäsche, einem Motor zum Antreiben der Trommel und einer Regeleinrichtung mit einer Regelung des Motors, wobei bei dem Verfahren ein Bestimmen der Beladungsmenge der Trommel durchgeführt wird mit den Schritten
- periodisches Variieren einer Trommeldrehzahl mit einer vorbestimmten Variationsfrequenz;
- Ermitteln von Drehmomenten des Motors, der die Trommel während des periodischen Variierens der Trommeldrehzahl antreibt, über einen vorbestimmten Zeitraum;
- Ermitteln einer Signalamplitude der über den vorbestimmten Zeitraum ermittelten Drehmomente an mindestens einer vorbestimmten Frequenzkomponente; und
- Bestimmen der Beladungsmenge der Trommel mittels der ermittelten Signalamplitude, wird über eine Regelung des Motors die Trommeldrehzahl periodisch variiert, und wird anhand der Drehmomente des Motors, die erforderlich sind, einen gleichbleibenden Verlauf der Drehzahl sicherzustellen, die Beladungsmenge ermittelt.

Der Mittelwert der Trommeldrehzahl beträgt in diesem Beispiel 120 min⁻¹ (2 Hz). Die Variation der Drehzahl erfolgt in diesem Beispiel mit 1 Hz, d.h., die Variationsfrequenz ist 1 Hz. Der Verlauf ist für die verschiedenen Beladungsmengen annähernd identisch, dafür sorgt die Regelung des Motors.

Fig. 2 zeigt einen Verlauf des Drehmoments des Motors in zeitlicher Abfolge für verschiedene Beladungsmengen in dem erfindungsgemäßen Verfahren, zu dem der zeitliche Verlauf der Trommeldrehzahl in Fig. 1 gezeigt ist. Das Signal des Drehmoments enthält neben der Variationsfrequenz von 1 Hz auch noch weitere Signalanteile bzw. Frequenzkomponenten, wie in Fig. 2 erkennbar ist. Die Drehmomente, die für einen gleichbleibenden Verlauf der Trommeldrehzahl, wie in Fig. 1 gezeigt, erforderlich sind, variieren nicht nur zeitlich, sondern hängen auch von der Beladungsmenge ab.

Fig. 3 zeigt das Drehmoment des Motors in Abhängigkeit von der Frequenz für verschiedene Beladungsmengen in dem erfindungsgemäßen Verfahren, zu dem jeweils der zeitliche Verlauf der Trommeldrehzahl in Fig. 1 und des Drehmoments in Fig. 2 gezeigt ist. Gezeigt ist die Abhängigkeit des Drehmoments von Frequenzen in einem Frequenzbereich von 0 bis 5 Hz. In dem Drehmoment sind Signalanteile bei verschiedenen Frequenzen d.h.

Frequenzkomponenten enthalten. Der Gleichanteil wird durch konstante Einflüsse wie Lagerreibung oder Reibung der Wäsche am Türschauglas erzeugt. Der drehfrequente Anteil bei 2 Hz wird durch Wäscheunwuchten oder andere drehzahlsynchrone Phänomene verursacht. Der Anteil bei der Drehzahlvariationsfrequenz von 1 Hz enthält die Information über die Beladungsmenge.

## Patentansprüche

1. Verfahren zum Betreiben eines Waschautomaten mit einem Laugenbehälter zur Aufnahme von Waschflüssigkeit, einer in dem Laugenbehälter drehbar gelagerten Trommel zur Aufnahme von Wäsche, einem Motor zum Antreiben der Trommel und einer Regeleinrichtung mit einer Regelung des Motors, aufweisend ein Bestimmen einer Beladungsmenge der Trommel mit den Schritten
- periodisches Variieren einer Trommeldrehzahl mit einer vorbestimmten Variationsfrequenz;
- Ermitteln von Drehmomenten des Motors, der die Trommel während des periodischen Variierens der Trommeldrehzahl antreibt, über einen vorbestimmten Zeitraum;
- Ermitteln einer Signalamplitude der über den vorbestimmten Zeitraum ermittelten Drehmomente bei mindestens einer vorbestimmten Frequenzkomponente; und
- Bestimmen der Beladungsmenge der Trommel mittels der ermittelten Signalamplitude.

2. Verfahren nach Anspruch 1, **dadurch gekennzeichnet, dass** die Signalamplitude bei der vorbestimmten Variationsfrequenz ermittelt wird.

3. Verfahren nach Anspruch 1 oder 2, **dadurch gekennzeichnet, dass** die Trommeldrehzahl sinusförmig variiert wird.

4. Verfahren nach einem der vorangehenden Ansprüche, **dadurch gekennzeichnet, dass** die Trommeldrehzahl in einem unterkritischen Drehzahlbereich periodisch variiert wird.

5. Verfahren nach einem der vorangehenden Ansprüche, **dadurch gekennzeichnet, dass** das Ermitteln der Signalamplitude Durchführen einer Spektralanalyse aufweist.

6. Verfahren nach einem der vorangehenden Ansprüche, **dadurch gekennzeichnet, dass** die Signalamplitude mittels einer FFT (Fast-Fourier-Transformation) und/oder mittels des Goerzel-Algorithmus ermittelt wird.

7. Verfahren nach einem der vorangehenden Ansprüche, **dadurch gekennzeichnet, dass** das Ermitteln der Signalamplitude eine Bandpassfilterung in dem vorbestimmten Zeitraum aufweist.

8. Verfahren nach einem der vorangehenden Ansprüche, **dadurch gekennzeichnet, dass** der vorbestimmte Zeitraum eine oder mehrere vollständige Umdrehungen der Trommel aufweist.

9. Verfahren nach einem der vorangehenden Ansprüche, **dadurch gekennzeichnet, dass** die Variationsfrequenz kleiner oder größer als die Trommeldrehfrequenz ist.

10. Waschautomat mit einem Laugenbehälter zur Aufnahme von Waschflüssigkeit, einer in dem Laugenbehälter drehbar gelagerten Trommel zur Aufnahme von Wäsche, einem Motor zum Antreiben der Trommel und einer Regeleinrichtung mit einer Regelung des Motors, wobei der Waschautomat ausgebildet und eingerichtet ist, ein Verfahren nach einem der vorangehenden Ansprüche durchzuführen.

## Claims

1. Method for operating a washing machine that comprises a suds container for holding washing liquid, a drum rotatably mounted in the suds container for holding laundry, a motor for driving the drum, and a control device having control of the motor, the method comprising determining a load amount of the drum by means of the following steps:
- periodically varying a drum speed at a predetermined variation frequency;
- ascertaining torques of the motor that drives the drum during the periodic varying of the drum speed over a predetermined period of time;
- ascertaining a signal amplitude of the torques ascertained over the predetermined period of time at at least one predetermined frequency component; and
- determining the load amount of the drum using the ascertained signal amplitude.

2. Method according to claim 1, **characterised in that** the signal amplitude is ascertained at the predetermined variation frequency.

3. Method according to either claim 1 or claim 2, **characterised in that** the drum speed is varied sinusoidally.

4. Method according to any of the preceding claims, **characterised in that** the drum speed is varied periodically in a sub-critical speed range.

5. Method according to any of the preceding claims, **characterised in that** ascertaining the signal amplitude comprises performing a spectral analysis.

6. Method according to any of the preceding claims, **characterised in that** the signal amplitude is ascertained using an FFT (Fast Fourier Transformation) and/or using the Goerzel algorithm.

7. Method according to any of the preceding claims, **characterised in that** ascertaining the signal amplitude comprises band-pass filtering in the predetermined period of time.

8. Method according to any of the preceding claims, **characterised in that** the predetermined period of time comprises one or more complete revolutions of the drum.

9. Method according to any of the preceding claims, **characterised in that** the variation frequency is smaller or greater than the drum rotation frequency.

10. Washing machine comprising a suds container for holding washing liquid, a drum rotatably mounted in the suds container for holding laundry, a motor for driving the drum, and a control device having control of the motor, wherein the washing machine is designed and configured to carry out a method according to any of the preceding claims.

## Revendications

1. Procédé permettant de faire fonctionner une machine à laver automatique comportant une cuve de lessivage permettant de contenir du liquide de lavage, un tambour monté de manière rotative dans la cuve de lessivage et permettant de contenir du linge, un moteur permettant d'entraîner le tambour et un dispositif de commande comportant une commande du moteur, présentant une détermination d'une quantité de chargement du tambour, comportant les étapes
- de variation périodique d'une vitesse de tambour à une fréquence de variation prédéterminée ;
- de détection de couples du moteur entraînant le tambour pendant la variation périodique de la vitesse de tambour sur une période de temps prédéterminée ;
- de détection d'une amplitude de signal des couples détectés sur la période de temps prédéterminée à au moins une composante de fréquence prédéterminée ; et
- de détermination de la quantité de chargement du tambour à l'aide de l'amplitude de signal détectée.

2. Procédé selon la revendication 1, **caractérisé en ce que** l'amplitude de signal est détectée à la fréquence de variation prédéterminée.

3. Procédé selon la revendication 1 ou 2, **caractérisé en ce que** la vitesse de tambour varie de manière sinusoïdale.

4. Procédé selon l'une des revendications précédentes, **caractérisé en ce que** la vitesse de tambour varie de manière périodique dans une plage de vitesse sous-critique.

5. Procédé selon l'une des revendications précédentes, **caractérisé en ce que** la détection de l'amplitude de signal présente la réalisation d'une analyse spectrale.

6. Procédé selon l'une des revendications précédentes, **caractérisé en ce que** l'amplitude de signal est détectée au moyen d'une FFT (transformée de Fourier rapide) et/ou au moyen de l'algorithme de Goerzel.

7. Procédé selon l'une des revendications précédentes, **caractérisé en ce que** la détection de l'amplitude de signal présente un filtrage passe-bande dans la période de temps prédéterminée.

8. Procédé selon l'une des revendications précédentes, **caractérisé en ce que** la période de temps prédéterminée présente une ou plusieurs rotations complètes du tambour.

9. Procédé selon l'une des revendications précédentes, **caractérisé en ce que** la fréquence de variation est inférieure ou supérieure à la fréquence de rotation de tambour.

10. Machine à laver automatique comportant une cuve de lessivage permettant de contenir du liquide de lavage, un tambour monté de manière rotative dans la cuve de lessivage et permettant de contenir du linge, un moteur permettant d'entraîner le tambour et un dispositif de commande comportant une commande du moteur, la machine à laver automatique étant conçue et configurée pour réaliser un procédé selon l'une des revendications précédentes.
